# EUROPÄISCHE PATENTSCHRIFT

(11) **EP 0 466 676 B1**
(45) Veröffentlichungstag und Bekanntmachung des Hinweises auf die Patenterteilung: **08.03.1995**
(21) Anmeldenummer: 91890130.7
(22) Anmeldetag: 25.06.1991
(51) Int. Cl.: H04R 25/00, H04R 3/00, H04R 19/00, H04R 1/38

(54) **Hörgerät mit Richtmikrofon mit variabler Richtcharakteristik**
Hearing aid with a directive microphone having variable directivity
Prothèse auditive avec un microphone directif muni d'une directivité variable

(30) Priorität: 13.07.1990 AT 1500/90
(43) Veröffentlichungstag der Anmeldung: 15.01.1992
(73) Patentinhaber: VIENNATONE Gesellschaft m.b.H., A-1164 Wien (AT)
(72) Erfinder: Ribic, Zlatan, Dipl.-Ing., Dr., A-1160 Wien (AT)
(74) Vertreter: Kliment, Peter, Dipl.-Ing.

(56) Entgegenhaltungen:
- DE-A- 1 938 435
- FR-A- 2 500 248
- US-A- 3 875 349
- US-A- 3 875 349
- US-A- 3 876 843
- US-A- 4 862 278

## Beschreibung

Die Erfindung betrifft Hörgeräte für Schwerhörige gemäß dem Oberbegriff des Anspruches 1 oder 2 und geht aus von der FR-A- 2 250 248.

Praktisch alle heutigen Hörgeräte sind mit einer von zwei möglichen Mikrofon-Typen ausgestattet.

Ein Typ ist das sogenannte Druckmikrofon, das Luftdruck in elektrische Spannung umwandelt, der andere das sogenannte Gradientenmikrofon, wobei der Gradient des Luftdrucks als Quellengröße dient.

Da der Luftdruck in einem Punkt kein Vektor, sondern eine skalare Größe ist, nimmt das Druckmikrofon den Schall unabhängig von der Einfallsrichtung auf, solange seine Abmessungen im Verhältnis zur Wellenlänge klein sind. Das Druckmikrofon hat also eine sogenannte Kugelcharakteristik.

Im Gegensatz dazu nimmt das Gradientenmikrofon den Schall an zwei Punkten auf, wobei der Druckunterschied an diesen Punkten wahrgenommen wird. Typisch für diese Art von Mikrofon ist, daß in einer Ebene die Richtcharakteristik wie die Ziffer 8 aussieht. Diese Art der Richtwirkung wird daher auch als "Achtercharakteristik" bezeichnet. Da die Empfindlichkeit des Gradientenmikrofons frequenzabhängig ist, übertragen Gradientenmikrofone niedrige Frequenzen schwächer als hohe Frequenzen, und zwar mit einer Steilheit von +6dB/Oktave. Es ist möglich und bekannt, akustische Dämpfungs- und Verzögerungsglieder in einen der beiden Schalleingänge einzubauen, wodurch Zwischenstufen von Achter- bis nahezu Kugelcharakteristik (z.B. Herz- oder Nierencharakteristik) enstehen. Wird bei einem Druckgradientenmikrofon eine Schalleingangsöffnung überhaupt verschlossen, so wirkt dieses wie ein normales Druckmikrofon mit Kugelcharakteristik.

In der Regel sind Hörgeräte heute entweder mit einem normalen Druckmikrofon oder mit einem Richtmikrofon (Gradientenmikrofon) ausgestattet. Richtmikrofone sind für lärmerfüllte Umgebung ideal, man muß dabei aber Tiefton-Unterdrückung und hörbares Eigenrauschen in leiser Umgebung nachteilig in Kauf nehmen. Mit Druckmikrofonen wiederum lassen sich in leiser Umgebung gute Ergebnisse erzielen, in lärmerfüllter Umgebung hingegen nicht. Es hat deshalb auch Versuche gegeben, durch Kombination beider Mikrofontypen deren Nachteile zu kompensieren.

Es ist ein Hörgerät bekannt, bei dem mit einer Art mechanischem Ventil der Verschluß einer Einspracheöffnung manuell durchgeführt werden kann. Abgesehen von den konstruktiven Schwierigkeiten bei dieser Art der Umschaltung der Richtcharakteristik, ist es aber für den Schwerhörigen nicht immer leicht zu erkennen, welche Charakteristik in einer bestimmten akustischen Situation nun für ihn optimal wäre.

Durch die FR-A-2 500 248 wurde ein Hörgerät der eingangs erwähnten Art bekannt, bei dem zwei Mikrofone mit getrennten Schalleintrittsöffnungen vorgesehen sind. Dabei ist der Ausgang des einen Mikrofons über einen Inverter mit dem Ausgang des zweiten Mikrofons verbunden, wobei ein mittels eines einstellbaren Widerstandes Verstärkung des Inverters verändert werden kann.

Bei diesem bekannten Hörgerät ist es möglich, die Charakteristik im Sinne einer Umschaltung vom Empfang naher Schallquellen auf einen Empfang von Schallquellen in der Ferne umzuschalten. Damit läßt sich die Charakteristik entweder für einen besseren Empfang im Nahebereich, wie z.B. beim Telefonieren oder für einen besseren Empfang ferner liegender Schallquellen umschalten.

Aufgabe der Erfindung ist es, ein Hörgerät zu schaffen, welches die oben beschriebenen Nachteile herkömmlicher Geräte vermeidet, wobei die Richtcharakteristik automatisch in Abhängigkeit vom Eingangssignal oder Ausgangssignal so gesteuert wird, daß alle möglichen Charakteristiken einstellbar würden.

Diese Aufgabe wird bei einem Hörgerät gemäß dem Oberbegriff des Anspruches 1 durch die kennzeichnenden Merkmale des Anspruches 1 und bei einem Hörgerät gemäß dem Oberbegriff des Anspruches 2 durch die kennzeichnenden Merkmale des Anspruches 2 gelöst.

Durch die vorgeschlagenenen Maßnahmen wird erreicht, daß in lauter Umgebung tiefe Frequenzen unterdrückt werden und das Mikrofon eine Richtcharakteristik (z.B. herzförmig) aufweist. Dabei wird die Funktion eines Gradientenmikrofons nachgebildet. In leiser Umgebung hingegen wird das Mikrofon zu einer Druckkapsel, d.h. linear und mit Kugelcharakteristik. Dabei erfolgt die Änderung der Richtcharakteristik kontinuierlich und automatisch in Abhängigkeit vom Eingangssignal, oder des von diesem abhängigen Ausgangssignal des Hörgerätes.

Dabei wird auch eine Tieftonunterdrückung erreicht, die bei lauten Signalen wie eine ASP ("Automatic Signal Processing") wirkt und somit die Sprachverständlichkeit verbessert. Zusätzlich unterdrückt die Richtcharakteristik den Störschall aus unerwünschten Richtungen. In leiser Umgebung wird die Wiedergabe tieftonreich, von angenehmem Klang und das Mikrofon nimmt Schall aus allen Richtungen auf.

Eine normale Druckkapsel hat eine Membran, die auf einer Seite mit der Außenluft und auf der anderen Seite mit einer geschlossenen Kammer verbunden ist. Somit ist die Auslenkung der Membrane lediglich abhängig vom momentanen Druck der Außenluft. Eine Gradientenkapsel besteht praktisch nur aus einer beiderseits mit der Außenluft verbundenen Membrane und ist als System mit zwei Eingängen zu betrachten. Jede Membranseite entspricht einem Eingang, wobei die Membranauslenkung vom Druckunterschied zwischen den beiden Eingängen gesteuert wird.

Eine Gradientenwirkung kann man auch künstlich mit zwei Druckkapseln erzielen. Wenn die beiden Druckkapseln räumlich getrennt sind, nehmen sie den Druck an zwei Punkten auf und zwar dort, wo die Eingänge der Kapseln angeordnet sind. Die beiden elektrischen Signale aus den Kapseln sind eine Abbildung der beiden Druckgrößen.

Durch die Merkmale des Anspruches 3 wird eine unsymmetrische Schallführung erreicht, durch die eine bessere Anpassung an die Verhältnisse eines Gradientenmikrofons ermöglicht wird.

Die Erfindung wird nun anhand eines bevorzugten Ausführungsbeispiels unter Bezugnahme auf die beigeschlossenen Zeichnungen näher erläutert.

In den Zeichnungen zeigt:
Fig. 1 ein Schaltbild des erfindungsgemäßen Hörgerätes und
Fig. 2 eine Schnittansicht, welche den Aufbau einer weiteren bevorzugten Ausführungsform der Erfindung veranschaulicht.

Fig. 1 zeigt eine Anordnung mit zwei Druckkapseln. Mil 1 und Mi2 2. Mit Hilfe eines Inverters 3 ist es möglich, die Phase eines Signals umzudrehen und beide Signale in einem Summierverstärker 4 zu addieren. Durch dieses Vorgehen wird nur die Differenz der beiden Signale an den Ausgang 5 der Schaltung übertragen und dadurch eine typische Gradientenwirkung erreicht. Wird das Mikrofonsignal von Mi2 mittels eines Attenuators 6 kontinuierlich abgeschwächt, so ändert sich die Übertragung in Richtung der Kapsel Mi1, also hin zur Kugelcharakteristik. Der Abschwächer 6 kann z.B. ein spannungsgesteuerter (voltage controlled) Attenuator VCA sein, der sein Steuersignal über einen Regelverstärker und -Gleichrichter 7 direkt aus einem der beiden Mikrofone erhält ("eingangsgesteuert") oder - wie strichliert angedeutet - vom Ausgang (Endstufe) des Hörgeräts ("ausgangsgesteuert").

Aus Platz- und Kostengründen ist es aber nicht sehr attraktiv, in ein Hörgerät zwei mechanisch getrennte Mikrofonkapseln einzubauen.

Eine wesentlich elegantere Möglichkeit ist das erfindungsgemäße Zweimembransystem, wie in Fig. 2 schematisch dargestellt. Es handelt sich im Prinzip um zwei miteinander verbundene Druckkapseln in einem Gehäuse 10, mit getrennten Ein- und Ausgängen. Die hinteren Volumina 11,12 sind durch Löcher 13,14 in den Gegenelektroden E1 und E2 15,16 und einen akustischen Widerstand 17 zwischen denselben miteinander verbunden. I1 ist die Einspracheöffnung 18 des (nach vorn gerichteten) Hauptsystems M1. Die Einsprachöffnung I2 des zweiten Systems kann an der gegenüberliegenden Schmalseite angeordnet sein 19, aus einem Loch mit Stutzen im Deckel 20, oder aber auch aus einer Umlenkung 21 bestehen, in deren Inneren z.B. bekannte Mittel zur Schalldämpfung und/oder -Verzögerung 22 angeordnet sein können. "P" ist ein Substrat 23, das zur Kontaktierung an der Außenseite dient und auf dem auch FET-Verstärker für beide Systeme angeordnet sein können,

Eine solche Kapsel zeigt die gleichen Eigenschaften wie das vorangehend beschriebene System mit zwei Druckkapseln. Der Vorteil besteht jedoch darin, daß das System kleiner und billiger ist.

Doppelmembran-Kondensatormikrofone mit elektrisch veränderbarer Richtcharakteristik sind bereits aus der Literatur bekannt (z.B. "Taschenbuch der technischen Akustik", Springer Verlag, 1975). Es handelt sich dabei jedoch um "normale" Kondensatormikrofone mit externer, verstell- und umschaltbarer Polarisationsspannung. Eine solche Schaltung wäre jedoch mit den in Hörgeräten verwendeten "Elektret"-Mikrofonen nicht realisierbar, da bei diesen die Höhe und Polarität der Vorspannung von außen nicht beeinflußt werden kann.

## Patentansprüche

1. Hörgerät für Schwerhörige, mit einer Richtmikrofon-Anordnung, deren Richtcharakteristik veränderbar ist und bei dem zwei Mikrofone (1, 2) in einem zwei voneinander distanzierte Einspracheöffnungen aufweisenden Gehäuse angeordnet sind, wobei jedes Mikrofon über eine diesem zugeordnete Einspracheöffnung mit Schallwellen beaufschlagbar ist und die Ausgangsspannung eines Mikrofons (2) über einen Inverter (3) mit einem Addierer (4) in Verbindung steht und die Ausgangsspannung des zweiten Mikrofons (1) direkt mit diesem Addierer (4) verbunden ist, wobei in einem dieser beiden Addierer führenden Zweige ein regelbarer Abschwächer (6) angeordnet ist, **dadurch gekennzeichnet**, daß die Richtmikrofon-Anordnung aus Elektretmikrofonen (1, 2) aufgebaut ist und der regelbare Abschwächer (6) als strom -oder spannungsgesteuerter Attenuator ausgebildet ist, dessen Steuereingang mit einem Gleichrichter (7) in Verbindung steht, der vom elektrischen Eingangs- oder Ausgangssignal des Hörgerätes beaufschlagt ist, derart, dass die Veränderung der Richtcharakteristik auf elektrischem Weg und kontinuierlich erfolgt.

2. Hörgerät für Schwerhörige, mit einer Richtmikrofon-Anordnung, deren Richtcharakteristik veränderbar ist und bei dem ein Doppelmembran-System in einem zwei voneinander distanzierte Einspracheöffnungen aufweisenden Mikrofon-Gehäuse (10) angeordnet ist, wobei jede Membrane über eine diesem zugeordnete Einspracheöffnung mit Schallwellen beaufschlagbar ist und die durch eine Membrane bedingte Ausgangsspannung über einen Inverter an einem Addierer anliegt und die durch die zweite Membrane bedingte Ausgangsspannung des Doppelmembran-Systems direkt an dem Addierer anliegt, wobei in einem dieser beiden zum Addierer führenden Zweige ein regelbarer Abschwächer angeordnet ist, **dadurch gekennzeichnet**, daß das Richtmikrofon als Elektretmikrofon aufgebaut ist und der regelbare Abschwächer (6) als strom- oder spannungsgesteuerter Attenuator ausgebildet ist, dessen Steuereingang mit einem Gleichrichter (7) in Verbindung steht, der vom elektrischen Eingangs- oder Ausgangssignal des Hörgerätes beaufschlagt ist, derart, dass die Veränderung der Richtcharakteristik auf elektrischem Weg und kontinuierlich erfolgt.

3. Hörgerät nach Anspruch 1 oder 2, dadurch gekennzeichnet, daß in einer der beiden Schallzuführungen (I₁,I₂) in an sich bekannter Weise Mittel (22) zur Dämpfung und/oder Verzögerung des Schalls angeordnet sind, um eine zusätzliche Beeinflussung der Richtcharakteristik zu erzielen.

## Claims

1. A hearing aid for persons with impaired hearing, with a directional microphone arrangement whose pick-up characteristic is alterable and in which two microphones (1, 2) are arranged in a casing having two mutually distanced speak-in openings, with each microphone being feedable with sound waves via a speak-in opening allocated thereto and the output voltage of one microphone (2) being in connection with an adder (4) via an inverter (3) and the output voltage of the second microphone (1) being directly connected to said adder (4), whereby a controllable attenuator (6) is arranged in one of the two branches leading to the adder, characterized in that the directional microphone arrangement is composed of electret microphones (1, 2) and the controllable attenuator (6) is built as a current- or voltage-controlled attenuator whose control input is in connection with a rectifier (7) which is fed with the electric input or output signal of the hearing aid, this being so in such a way that that the change of the pick-up characteristic is made by electrical way and continuously.

2. A hearing aid for persons with impaired hearing, with a directional microphone arrangement whose pick-up characteristic is alterable and in which a double-membrane system is arranged in a microphone casing (10) having two mutually distanced speak-in openings, with each membrane being feedable with sound waves via a speak-in opening allocated thereto and the output voltage caused by the one membrane being fed to an adder via an inverter and the output voltage of the double-membrance system caused by the second membrane being fed directly to the adder, whereby in one of the two branches leading to the adder there is arranged a controllable attenuator, characterized in that the directional microphone is arranged as an electret microphone and the controllable attenuator (6) is built as a current- or voltage controlled attenuator whose control input is in connection with a rectifier (7) which is fed by the electric input or output voltage of the hearing aid, this being so in such a way that that the change of the pickup characteristic is made by electrical way and continuously.

3. A hearing aid as claimed in claim 1 or 2, characterized in that means (22) for attenuating and/or delaying the sound are arranged in the known manner in one of the two sound inlets (I₁, I₂) so as to achieve an additional influence on the pick-up characteristic.

## Revendications

1. Prothèse auditive pour malentendants, comportant un dispositif à microphone directif dont la directivité est variable, et dans laquelle deux microphones (1, 2) sont disposés dans une enceinte présentant des ouvertures opposées distantes l'une de l'autre, chaque microphone pouvant recevoir des ondes sonores par l'intermédiaire de son ouverture opposée associée, et dans laquelle la tension de sortie d'un microphone (2) est en relation avec un circuit additionneur (4) par l'intermédiaire d'un circuit inverseur (3), et la tension de sortie du second microphone (1) est reliée directement avec ce circuit additionneur (4), un circuit amortisseur réglable (6) étant disposé dans l'un des deux branchements menant au circuit additionneur, caractérisé en ce que le dispositif à microphone directif est construit comme un microphone à électret et le circuit amortisseur réglable (6) comme un circuit atténuateur commandé en courant ou en tension, dont l'entrée de commande est en relation avec un comparateur (7) qui peut être alimenté avec le signal électrique d'entrée ou de sortie de la prothèse auditive, de sorte que la variation de directivité se produit par voie électrique et de manière continue.

2. Prothèse auditive pour malentendants, comportant un dispositif à microphone directif dont la directivité est variable, et dans laquelle un système à double membrane est disposé dans une enceinte de microphone (10) présentant des ouvertures opposées distantes l'une de l'autre, chaque membrane pouvant recevoir des ondes sonores par l'intermédiaire de son ouverture opposée associée, et dans laquelle la tension de sortie consécutive à l'une des membranes aboutit à un circuit additionneur par l'intermédiaire d'un circuit inverseur, et la tension de sortie consécutive à la seconde membrane du système aboutit directement au circuit additionneur, un circuit amortisseur réglable (6) étant disposé dans l'un des deux branchements menant au circuit additionneur, caractérisé en ce que le dispositif à microphone directif est construit comme un microphone à électret et le circuit amortisseur réglable (6) comme un circuit atténuateur commandé en courant ou en tension, dont l'entrée de commande est en relation avec un comparateur (7) qui peut être alimenté avec le signal électrique d'entrée ou de sortie de la prothèse auditive, de sorte que la variation de directivité se produit par voie électrique et de manière continue.

3. Prothèse auditive selon la revendication 1 ou 2, caractérisé en ce que, dans un des deux chemins soniques (I1, I2) sont disposés des moyens (22) connus en soi d'amortissement ou de temporisation du son, pour obtenir une action supplémentaire de la directivité.
